# EUROPÄISCHE PATENTSCHRIFT

(11) **EP 1 986 211 B1**
(45) Veröffentlichungstag und Bekanntmachung des Hinweises auf die Patenterteilung: **15.07.2015**
(21) Anmeldenummer: 08006899.2
(22) Anmeldetag: 05.04.2008
(51) Int. Cl.: H01H 83/06, H01H 47/00, H01H 47/04, H01R 13/713, H02H 3/12, H02H 7/09

(54) **Maschinenschalter sowie Bearbeitungstisch für Handwerkzeugmaschinen**
Machine switch and work table for hand tools
Interrupteur de machine et table de traitement pour machines-outils

(30) Priorität: 25.04.2007 DE 202007006049 U
(43) Veröffentlichungstag der Anmeldung: 29.10.2008
(73) Patentinhaber: Metabowerke GmbH, 72622 Nürtingen (DE)
(72) Erfinder: Niemann, Bernhard, 49740 Haselünne (DE)
(74) Vertreter: Lorenz, Markus

(56) Entgegenhaltungen:
- EP-A- 0 025 022
- EP-A- 1 744 431
- WO-A-81/01092
- DE-A1- 4 004 705
- US-B2- 6 552 888

## Beschreibung

Die Erfindung betrifft einen Maschinenschalter für einen Bearbeitungstisch für Handwerkzeugmaschinen mit den Merkmalen des Oberbegriffs von Anspruch 1 sowie einen Bearbeitungstisch für Handwerkzeugmaschinen mit einem Maschinenschalter mit den Merkmalen des Oberbegriffs von Anspruch 5.

Eine normale Tischkreissäge, eine normale Hobelmaschine oder eine normale Stand-Bohrmaschine hat ein Tischgestell und einen eine Werkstückauflagefläche bildende Werkstückträger sowie eben das Werkzeugaggregat, nämlich das Kreissägeaggregat, das Hobelaggregat, das Bohraggregat o. dgl. (EP-A-0 615 807). Eine solche Werkzeugmaschine hat dementsprechend auch einen Maschinenschalter mit einer EIN/AUS-Schalteinrichtung, die vorzugsweise in Form eines EIN/AUS-Drucktasters ausgeführt ist.

Wird beispielsweise das Kreissägeaggregat mittels der EIN/AUS-Schalteinrichtung eingeschaltet, so läuft der Antriebsmotor an und das Kreissägeblatt rotiert dauerhaft mit hoher Drehzahl. Drückt man die AUS-Taste des EIN/AUS-Drucktasters, so wird das Sägeaggregat abgeschaltet, das Kreissägeblatt kommt zum Stillstand.

Eine ähnliche Funktionsweise hat jede stationäre oder halbstationäre Werkzeugmaschine, so daß die nachfolgenden Erläuterungen, auch wenn Sie primär mit einem Kreissägeaggregat zu tun haben, für alle anderen Arten von Werkzeugmaschinen gelten sollen. Bevorzugte Anwendungsfall der Lehre ist allerdings in der Tat eine Kreissägemaschine.

Neben stationären und halbstationären Werkzeugmaschinen der in Rede stehenden Art sind auch entsprechende Handwerkzeugmaschinen, also Handkreissägen, Handschleifmaschinen, Handbohrmaschinen o. dgl. bekannt (DE-U-202 12 403).

Bekannt ist es auch, eine Handwerkzeugmaschine mittels eines halbstationären Bearbeitungstisches mit Tischgestell und Werkstückträger als halbstationäre Werkzeugmaschine nutzbar zu machen. Insbesondere kann man eine Handkreissäge durch Unterbau unter den Werkstückträger eines solchen Bearbeitungstisches mittels einer Anbringungsvorrichtung so anordnen, daß das Kreissägeblatt von unten her durch einen Sägeschlitz im Werkzeugträger wie bei einer normalen halbstationären oder stationären Tischkreissäge nach oben ragt. Dadurch wird die Handkreissäge unter Zuhilfenahme des Bearbeitungstisches als halbstationäre Tischkreissäge nutzbar.

Die nachfolgenden Ausführungen beschränken sich auf eine Handkreissäge als Handwerkzeugmaschine, um die Darstellung nicht unnötig kompliziert werden zu lassen. Die nachfolgenden Ausführungen gelten in gleicher Weise für beispielsweise eine Handbohrmaschine oder eine Handfräsmaschine, eine Handschleifmaschine o. dgl.

Der Antriebsmotor einer Handkreissäge arbeitet nur, wenn man einen Handschalter am Betätigungshandgriff manuell betätigt. Baut man die Handkreissäge an einen Bearbeitungstisch der in Rede stehenden Art an, so wird der Handschalter in EIN-Stellung blockiert bzw. fixiert. Das Schalten des Antriebsmotors der Handkreissäge wird durch den zusätzlich am Bearbeitungstisch vorhandenen Maschinenschalter mit manueller EIN/-AUS Schalteinrichtung, vorzugsweise in Form eines EIN/AUS-Drucktasters ersetzt. Regelmäßig weist ein solcher am Bearbeitungstisch angebrachter Maschinenschalter einen Netzanschluß in Form eines Netzanschlußsteckers und einen Maschinenanschluß in Form einer normgerechten Anschlußdose auf, in die der Netzanschlußstecker der Handkreissäge einfach eingesteckt wird. Ist der Bearbeitungstisch bzw. dessen Maschinenschalter dann insgesamt ans Netz angeschlossen, so kann das Kreissägeaggregat der Handkreissäge wie das Kreissägeaggregat einer normalen Tischkreissäge mittels der EIN/AUS-Schalteinrichtung eingeschaltet und ausgeschaltet werden.

Es hat sich in der Praxis gezeigt, daß bei Bearbeitungstischen der in Rede stehenden Art mitunter in der Praxis Sicherheitsmängel auftreten. Es kann passieren, daß der Handschalter an der Handkreissäge nicht hinreichend fixiert ist oder bezüglich der EIN/AUS-Stellung eine Art "Wackelkontakt" aufweist. Trotz Drückens der EIN-Taste der EIN/AUS-Schalteinrichtung läuft der Antriebsmotor des Sägeaggregates nicht an. Der Benutzer weiß nicht, ob er wirklich eingeschaltet hat. Es kann passieren, daß er am stillstehenden Sägeblatt zu hantieren beginnt und das Kreissägeblatt plötzlich anläuft, weil der "Wackelkontakt" am Handschalter den Laststromkreis plötzlich geschlossen hat.

Der Stand der Technik, von dem die Erfindung ausgeht, offenbart einen Schalter für einen in Sternschaltung betriebenen dreiphasigen Asynchronmotor, der im Grundsatz als Maschinenschalter für einen Bearbeitungstisch für Handwerkzeugmaschinen geeignet ist (EP 1 744 431 A2). Dieser Maschinenschalter zeigt bereits eine Selbsthalteschaltung zum Selbsthalten der EIN-Stellung der EIN/AUS-Schalteinrichtung. Das oben geschilderte Problem des "Wackelkontakts" ist bei diesem Maschinenschalter nicht angesprochen.

Der Lehre liegt somit das Problem zu Grunde, den bekannten Maschinenschalter für einen Bearbeitungstisch für Handwerkzeugmaschinen bzw. einen damit ausgerüsteten Bearbeitungstisch sicherheitstechnisch zu verbessern.

Der erfindungsgemäße Maschinenschalter für einen Bearbeitungstisch für Handwerkzeugmaschinen, bei dem die zuvor aufgezeigte Problemstellung gelöst ist, ist Gegenstand des Anspruchs 1. Bevorzugte Ausgestaltungen und Weiterbildungen sind Gegenstand der Ansprüche 2 bis 4.

Erfindungsgemäß weist der Maschinenschalter eine Selbsthalteschaltung auf, die einen Stromsensor an der Phasenleitung und/oder der Nulleitung aufweist. Diese Selbsthalteschaltung ist so ausgelegt, daß das Selbsthalten der EIN-Stellung der EIN/AUS-Schalteinrichtung nicht erfolgt bzw. endet, sofern der Laststrom auf der Phasenleitung bzw. der Nulleitung unter einem bestimmten Wert liegt bzw. diesen unterschreitet. Das bedeutet, daß bei einem nicht ordentlich fixierten Handschalter der Handwerkzeugmaschine beim Drücken beispielsweise des EIN-Tasters der EIN/AUS-Schalteinrichtung die Selbsthaltung nicht in Wirkung tritt, weil der Antriebsmotor der Handwerkzeugmaschine nicht anläuft und folglich keinen Strom zieht. Der EIN-Taster springt wieder zurück, die Handwerkzeugmaschine bleibt vom Netz getrennt, eine Unfallgefahr besteht nicht. Ebenso fällt die Selbsthaltung sofort ab, sofern während der Arbeit mit der Werkzeugmaschine ein Wackelkontakt den Stromfluß kurzzeitig unterbricht.

Insgesamt wird die Bedienungsperson auf den Fehler am Handschalter der Handwerkzeugmaschine aufmerksam und kann hier Abhilfe schaffen. Eine Verletzungsgefahr für die Bedienungsperson besteht nicht.

Ein Bearbeitungstisch für Handwerkzeugmaschinen, bei dem die zuvor aufgezeigte Problemstellung gelöst ist, ist mit einem Maschinenschalter gemäß einem der Ansprüche 1 bis 4 ausgerüstet. Er ist im Anspruch 5 beschrieben, Eine bevorzugte Ausgestaltung dieses Bearbeitungstisches ist Gegenstand des Anspruchs 6.

Im folgenden wird die Erfindung anhand einer lediglich ein bevorzugtes Ausführungsbeispiel darstellenden Zeichnung näher erläutert. In der Zeichnung zeigt
- Fig. 1: in einer perspektivischen Ansicht einen typischen Bearbeitungstisch für Handwerkzeugmaschinen,
- Fig. 2: in einer perspektivischen Ansicht einen Maschinenschalter für einen solchen Bearbeitungstisch,
- Fig. 3: die Prinzipdarstellung einer Selbsthalteschaltung an einem Maschinenschalter der in Rede stehenden Art und
- Fig. 4: eine komplette Schaltungsanordnung gemäß Fig. 3.

In Fig. 1 dargestellt ist ein Bearbeitungstisch für Handwerkzeugmaschinen 5 mit einem Tischgestell 1, einen am Tischgestell 1 angebrachten, eine Werkstückauflagefläche 2 bildenden Werkstückträger 3, einer Anbringungsvorrichtung 4 zum ortsfesten Anbringen einer Handwerkzeugmaschine 5, insbesondere einer Handkreissäge, einer Handbohrmaschine o. dgl., und einen Maschinenschalter 6. Das dargestellte Ausführungsbeispiel zeigt die Handwerkzeugmaschine 5 als Handkreissäge mit einem den Sägeschlitz 7 im Werkstückträger 3 von unten her durchsetzenden Sägeblatt 8.

Der in Fig. 1 links vorne am Tischgestell 1 eingezeichnete und in Fig. 2 als solcher vergrößert dargestellte Maschinenschalter 6 zeigt zunächst einen Netzanschluß 9, hier und vorzugsweise in Form eines Netzanschlußsteckers, sowie einen Maschinenanschluß 10, hier und vorzugsweise in Form einer mit einem Deckel abgedeckten Anschlußdose. Nicht dargestellt ist ein Netzanschlußkabel zum Anschluß des Maschinenschalters 6 ans Netz und ein Maschinenanschlußkabel, mit dem die Handwerkzeugmaschine 5 an den Maschinenanschluß 10 des Maschinenschalters 6 angeschlossen wird.

Dargestellt ist eine manuelle EIN/AUS-Schalteinrichtung 11, die hier und bevorzugt als EIN/AUS-Drucktaster ausgeführt ist. Das Ganze sitzt in einem Schaltergehäuse 12, das mittels einer Anschraubplatte 13 am Tischgestell 1 anbringbar ist.

Fig. 3 zeigt, daß die im Inneren des Maschinenschalters 6 vorgesehene Schaltungsanordnung zwischen dem Netzanschluß 9 und dem Maschinenanschluß 10 zumindest einen von der EIN/AUS-Schalteinrichtung 11 betätigten Schaltkontakt 14 in der Phasenleitung 15 und/oder der Nulleitung 16 und eine zumindest bei einem Schaltkontakt 14 maschinenanschlußseitig angeschlossene, zwischen Phasenleitung 15 und Nulleitung 16 geschaltete Selbsthalteschaltung 17 zum Selbsthalten der EIN-Stellung der EIN/AUS-Schalteinrichtung 11 aufweist und daß die Selbsthalteschaltung 17 einen Stromsensor 18 an der Phasenleitung 15 und/oder der Nulleitung 16 aufweist und so ausgelegt ist, daß das Selbsthalten der EIN-Stellung nicht erfolgt bzw. endet, sofern der Laststrom auf der Phasenleitung 15 bzw. der Nulleitung 16 unter einem bestimmten Wert liegt bzw. diesen unterschreitet.

Man erkennt in Fig. 3 und Fig. 4 auch einen üblichen Schutzleiter 20, wie er in Deutschland sicherheitstechnisch vorgeschrieben ist.

Erfindungsgemäß ist weiter vorgesehen, daß bei einer Netzspannung von etwa 220 V bis etwa 240 V der bestimmte Wert des Laststroms für den Maschinenschalter 6 etwa 1,2 A beträgt.

Bei dem in Fig. 3 dargestellten Ausführungsbeispiel ist der Stromsensor 18 an der Phasenleitung 15 der Schaltungsanordnung schematisch dargestellt. Demgegenüber zeigt die detaillierte Schaltungsanordnung in Fig. 4, daß dort der Stromsensor 18 Teil einer maschinenanschlußseitig in die Phasenleitung 15 eingefügten Stromwächterschaltung 19 ist.

Fig. 3 und Fig. 4 lassen schließlich noch eine Besonderheit der dargestellten Schaltungsanordnung erkennen, die darin besteht, daß die Selbsthalteschaltung 17 des Maschinenschalters 6 eine Unterspannungsauslösung 21 aufweist, die so ausgelegt ist, daß das Selbsthalten der EIN-Stellung nicht erfolgt oder endet, sofern die Spannung zwischen der Phasenleitung 15 und der Nulleitung 16 unter einen bestimmten Wert sinkt bzw. diesen unterschreitet. Das ist ein Kurzschlußschutz.

Das Ergebnis der dargestellten Stromüberwachung der Phasenleitung 15 (notfalls auch oder zusätzlich der Nulleitung 16) ist, daß die Selbsthaltung mittels der Selbsthalteschaltung 17 nur dann greift, wenn der Antriebsmotor der Handwerkzeugmaschine 5 bei EIN-Betätigung der EIN/AUS-Schalteinrichtung 11 auch tatsächlich anläuft und entsprechend viel Strom zieht. Ein geringer Ruhestrom oder Fehlerstrom reicht dafür nicht aus, weil ein unterer Grenzwert vorgegeben wird. Tritt also der in der Beschreibungseinleitung erläuterte Fehlerfall (Wackelkontakt) auf, so tritt die Selbsthaltung mittels der Selbsthalteschaltung 17 einfach nicht in Wirkung, die Handwerkzeugmaschine 5 bzw. deren Antriebsmotor, insbesondere also die Handkreissäge bzw. deren Sägeaggregat läuft nicht an oder bleibt, bei zwischenzeitlichen Spannungsabfall, einfach dauerhaft stehen. Damit sind die geschilderten Gefahren für die Bedienungsperson bei den bisherigen Bearbeitungstischen für Handwerkzeugmaschinen eliminiert.

Gegenstand der Erfindung ist auch ein Maschinenschalter für Werkzeugmaschinen wie Kreissägemaschinen, Bohrmaschinen o. dgl. für sich mit den besonderen Merkmalen, die zuvor für den Erfindungsgemäß verwendeten Maschinenschalter im Detail beschrieben worden sind.

## Patentansprüche

1. Maschinenschalter für einen Bearbeitungstisch für Handwerkzeugmaschinen,
wobei der Maschinenschalter (6) einen Netzanschluß (9), vorzugsweise in Form eines Netzanschlunßsteckers, einen Maschinenanschluß (10), vorzugsweise in Form einer Anschlußdose, eine manuelle EIN/AUS-Schalteinrichtung (11), vorzugsweise in Form eines EIN/AUS-Drucktasters, und eine Schaltungsanordnung aufweist und
wobei die Schaltungsanordnung zwischen dem Netzanschluß (9) und dem Maschinenanschluß (10) zumindest einen von der EIN/AUS-Schalteinrichtung (11) betätigten Schaltkontakt (14) in der Phasenleitung (15) und/oder der Nulleitung (16), und eine zumindest bei einem Schaltkontakt (14) maschinenanschlußseitig angeschlossene Selbsthalteschaltung (17) zum Selbsthalten der EIN-Stellung der EIN/AUS-Schalteinrichtung (11) aufweist, **gekennzeichnet durch**,
daß die Selbsthalteschaltung (17) zwischen Phasenleitung (15) und Nulleitung (16) geschaltet ist und
daß die Selbsthalteschaltung (17) einen Stromsensor (18) an der Phasenleitung (15) und/oder der Nulleitung (16) aufweist und so ausgelegt ist, daß das Selbsthalten der EIN-Stellung nicht erfolgt bzw. endet, sofern der Laststrom auf der Phasenleitung (15) bzw. der Nulleitung (16) unter einem bestimmten Wert liegt bzw. diesen unterschreitet.

2. Maschinenschalter nach Anspruch 1, **dadurch gekennzeichnet,**
**daß** bei einer Netzspannung von etwa 220 V bis etwa 240 V der bestimmte Wert des Laststroms für den Maschinenschalter (6) etwa 1,2 A beträgt.

3. Maschinenschalter nach Anspruch 1 oder 2, **dadurch gekennzeichnet,**
**daß** der Stromsensor (18) Teil einer maschinenanschlußseitig in die Phasenleitung (15) eingefügten Stromwächterschaltung (19) ist.

4. Maschinenschalter nach einen der Ansprüche 1 bis 3, **dadurch gekennzeichnet,**
**daß** die Selbsthalteschaltung (17) des Maschinenschalters (6) eine Unterspannungsauslösung (21) aufweist, die so ausgelegt ist, daß das Selbsthalten der EIN-Stellung nicht erfolgt oder endet, sofern die Spannung zwischen der Phasenleitung (15) und der Nulleitung (16) unter einem bestimmten Wert liegt bzw.
diesen unterschreitet.

5. Bearbeitungstisch für Handwerkzeugmaschinen mit
einem Tischgestell (1), einem am Tischgestell angebrachten, eine Werkstückauflagefläche (2) bildenden Werkstückträger (3), einer Anbringungsvorrichtung (4) zum ortsfesten Anbringen einer Handwerkzeugmaschine (5), insbesondere einer Handkreissäge oder einer Handbohrmaschine, und einem Maschinenschalter (6),
**gekennzeichnet durch,**
einen Maschinenschalter nach einem der Ansprüche 1 bis 4.

6. Bearbeitungstisch nach Anspruch 5, **dadurch gekennzeichnet,**
**daß** der Maschinenschalter (6) als elektrisches Anbauteil mit einem Schaltergehäuse (12) ausgeführt ist und daß, vorzugsweise, das Schaltergehäuse (12) mit einer Anbringungsvorrichtung, insbesondere einer Anschraubplatte (13) zum Anbringen an dem Tischgestell (1) oder dem Werkstückträger (3) versehen ist.

## Claims

1. Machine switch for a machining table for hand tools,
whereby the machine switch (6), comprises a mains connection (9), a machine connection (10) preferably in the form of a mains socket, a manually operated ON/OFF switch (11), preferably in the form of an ON/OFF push-button, and a switching arrangement and
whereby the switching arrangement between the mains connection (9) and the machine connection (10) comprises at least one switching contact (14) actuated by the ON/OFF switch (11) in the phase line (15) and/or by the neutral line (16), and one self-locking circuit (17) connected at least on the machine connection side to a switch contact (14) for locking the ON position of the ON/OFF switch (11),
**characterised in that**
the self-locking circuit (17) is switched between the phase line (15) and the neutral line (16) and that the self-locking circuit (17) comprises a current sensor (18) at the phase line (15) and/or the neutral line (16) and is so designed that the locking of the ON position is not effected or does not end before the load current on the phase line (15) or the neutral line (16) falls below a given value.

2. Machine switch according to Claim 1 above, **characterised in that**, at a mains voltage of approximately 220 V to about 240 V the given value of the load current for the machine switch (6) is in the region of 1.2 A.

3. Machine switch according to Claim 1 or Claim 2 above, **characterised in that** the current sensor (18) is a part of a current monitoring circuit (19) included on the machine connection side in the phase line (15).

4. Machine switch according to any of the Claims 1 to 3 above, **characterised in that** the self-locking circuit (17) of the machine switch (6) contains a low voltage circuit breaker (21) designed in such a way that the self-locking of the ON position is not effected or does not end until the voltage between the phase line (15) and the neutral line (16) lies or falls below a certain value.

5. Machining table for hand machine tools with a table element (1), a workpiece carrier (3) in the form of a workpiece supporting surface (2), an attachment device (4) for the secure attachment of a hand machine tool (5), in particular a manually operated circular saw or a hand operated drill, and a machine switch (6), **characterised by** a machine switch (6) according to any of the Claims 1 to 4 above.

6. A machining table according to Claim 5 above, **characterised in that** the machine switch (6) is designed to be an electrical component with a switch housing (12) and that preferably the switch housing (12) is provided with an attachment device, in particular a bolt-on plate (13) for the attachment of the table element (1) or the workpiece carrier (3).

## Revendications

1. Interrupteur de machine pour un plateau de travail pour une machine-outil manuelle,
l'interrupteur de machine (6) comportant une connexion au réseau (9), de préférence sous la forme d'une fiche de raccordement au réseau, un raccordement machine (10), de préférence sous la forme d'une boîte de raccordement, une installation de commutation manuelle ON/OFF (11), de préférence sous la forme d'un poussoir ON/OFF, et une installation de commande de raccordement, et
l'installation de commande de raccordement comportant, entre la connexion au réseau (9) et le raccordement machine (10), au moins un contact de commutation (14) commandé par une installation de commutation ON/OFF (11), montée sur la ligne de phase (15) et/ou la ligne neutre (16), et au moins un contact couplé à une connexion de maintien automatique (17) par une connexion (14) disposée du côté de la machine, pour assurer le maintien de la position enclenchée (ON) de l'installation de commutation ON/OFF (11),
**caractérisé en ce que,**
la connexion de maintien automatique (17) est connectée entre la ligne de phase (15) et la ligne neutre (16) et
la connexion de maintien automatique (17) comporte un capteur de courant (18) sur la ligne de phase (15) et/ou la ligne neutre (16) et qu'il est réglé de telle manière que le maintien automatique dans la position enclenché (ON) ne s'enclenche, respectivement ne se déclenche pas, tant que le courant de charge sur la ligne de phase (15), respectivement la ligne neutre (16) est en-dessous, respectivement passe en-dessous d'une valeur déterminée.

2. Interrupteur de machine, selon la revendication 1, **caractérisé en ce que**, pour une tension de réseau d'environ 220 V à 240 V, la valeur déterminée du courant de charge pour l'interrupteur de machine (6) est d'environ 1,2 A.

3. Interrupteur de machine, selon les revendications 1 ou 2, **caractérisé en ce que** le capteur de courtant (18) constitue une partie d'un circuit de surveillance du courant (19) disposé sur la ligne de phase (15) du côté du raccordement machine.

4. Interrupteur de machine, selon l'une des revendications 1 à 3, **caractérisé en ce que** la connexion de maintien automatique (17) de l'interrupteur de machine (6) comporte une coupure de sous-tension (21), qui est agencée de telle manière que le maintien de la position enclenchée (ON) débute ou finit jusqu'à ce que la tension entre la ligne de phase (15) et la ligne neutre (16) soit en-dessous ou passe en-dessous d'une certaine valeur.

5. Table de travail pour une machine outil comportant un support de table (1), une surface d'appui (2) montée sur le support de table (1) et formant un élément porteur pour pièce d'usinage (3), une installation d'amenée (4) pour l'amenée fixe en position d'une machine outil manuelle (5), en particulier d'une scie circulaire portative ou d'une perceuse manuelle, et un interrupteur de machine (6),
**caractérisée par**
un interrupteur de machine (6) selon l'une des revendications 1 à 4.

6. Table de travail selon la revendication 5, **caractérisée en ce que** l'interrupteur de machine (6) est constitué d'une pièce rapportée comportant un boîtier d'interrupteur (12) et **en ce que**, de préférence, le boîtier (12) comporte une installation d'amenée, en particulier une plaque vissée (13) pour le montage sur le support de table (1) ou sur le support de pièce d'usinage (3).
